# EUROPÄISCHE PATENTSCHRIFT

(11) **EP 0 439 120 B1**
(45) Veröffentlichungstag und Bekanntmachung des Hinweises auf die Patenterteilung: **16.07.1997**
(21) Anmeldenummer: 91100760.7
(22) Anmeldetag: 22.01.1991
(51) Int. Cl.: B21K 27/04

(54) **Überführungsvorrichtung an Maschinen zum fortschreitenden Formen von Werkstücken, insbesondere Querfördervorrichtung an Mehrstufenpressen**
Transfer device in machines for the progressive forming of workpieces, in particular cross-transfer device in multistage presses
Dispositif de transfert dans des machines pour le formage progressive des pièces, notamment dispositif de transfert transversal dans des presses à postes multiples

(30) Priorität: 26.01.1990 DE 4002347
(43) Veröffentlichungstag der Anmeldung: 31.07.1991
(73) Patentinhaber: Gebr. Hilgeland GmbH & Co., D-42369 Wuppertal (DE)
(72) Erfinder: Gödtner, Werner, Dipl.-Ing., W-5608 Radevormwald (DE)
(74) Vertreter: COHAUSZ HASE DAWIDOWICZ & PARTNER

(56) Entgegenhaltungen:
- EP-A- 0 245 694
- DE-A- 2 002 987
- DE-A- 3 523 323
- DE-A- 3 704 939
- FR-A- 1 179 823
- FR-A- 2 278 419
- PATENT ABSTRACTS OF JAPAN vol.3,no29 (M-51)10. März 1979 & JP-A-54 003 759 ( HITACHI SEISAKUSHO K.K. ) 1.Dezember 1979

## Beschreibung

Die Erfindung betrifft eine Überführungsvorrichtung an Maschinen zum fortschreitenden Formen von Werkstücken, insbesondere eine Querfördervorrichtung an Mehrstufenpressen. Eine Überführungsvorrichtung dieser Art ist in der deutschen Offenlegungsschrift 35 23 323 beschrieben.

Der Vorteil der in der erwähnten Druckschrift gezeigten und erläuterten Konstruktion gegenüber älteren Konstruktionen von derartigen Überführungsvorrichtungen besteht darin, daß infolge der Überlagerung einer linearen Antriebsbewegung der Greiferfinger eine Bewegungsbahn der freien Enden der Greiferfinger erzielbar ist, die das gewünschte schnelle und weite Öffnen und ein gewünschtes, genügend weites Entfernen des Greifers vom betreffenden Werkzeug der Umformmaschine bewirkt.

Nachteilig bei der Konstruktion nach der deutschen Offenlegungsschrift 35 23 323 ist die Tatsache, daß die Schwenkbewegung der Greiferfinger in Abhängigkeit von der senkrecht zur Überführungsvorrichtung erfolgenden Bewegung der Greiferfinger wegen der dort vorgesehenen Lenkerkonstruktion starr vorgegeben ist. Ein in seiner Struktur fest vorgegebenes Bewegungsgesetz für die Greiferfinger ist keineswegs in allen Anwendungsfällen an Umformmaschinen oder Mehrstufenpressen die angestrebte optimale Lösung für den Bewegungsablauf des Greifers oder der Greifer.

Aus der JP-A-54 003759 ist eine Überführungsvorrichtung mit Führungsbahnen bekannt, die einer Anpassung des Abstandes der Greiferfinger an unterschiedliche Werkstückdurchmesser dienen, nicht aber der Führung der Greiferfinger beim Greifvorgang. Die hier beschriebene Greifervorrichtung bewirkt nur eine reine Drehbewegung der Greiferfinger um die Zapfen, nicht aber die gewünschte lineare Bewegung der Greiferfinger, um den Greifer genügend weit vom Werkzeug der Umformmaschine zu entfernen.

Ferner ist es bei der aus der JP-A-54 003759 bekannten Greifervorrichtung von Nachteil, daß Langlöcher in den zusätzlich erforderlichen Getriebegliedern zur Positionierung der Greiferfinger vorgesehen sind. Eine Überführungsvorrichtung an einer Mehrstufenpresse muß die Formteile vor den Matrizen mit einer Genauigkeit von Hundertstel-Millimetern positionieren können. Durch die Langlöcher in den Getriebegliedern lassen sich die Greiferfinger in keinem Fall ausreichend genau positionieren.

Die hier beschriebene Greifervorrichtung hat zwei jeweils zweiarmige Hebel als Greiferfinger, die eine relativ hohe Masse besitzen. Die zusätzlich erforderlichen Getriebeglieder bedeuten eine weitere Erhöhung der bewegten Massen, was von Nachteil ist, da dadurch wesentlich niedrigere Arbeitsgeschwindigkeiten und somit eine langsamere und teurere Produktion verursacht wird.

Aus der FR-A-1 179 823 ist eine Überführungsvorrichtung bekannt, deren Greiferfinger so angeordnet sind, daß sie sich kreuzen. Es handelt sich auch hier um zwei jeweils zweiarmige Hebel als Greiferfinger, die gemäß den oben aufgeführten Gründen höhere Arbeitsgeschwindigkeiten verhindern und somit eine schnellere und preisgünstigere Produktion nicht zulassen.

Außerdem wird durch das scherenförmige Öffnen der gekreuzten Greiferfinger eine große Baubreite benötigt. Bei schnell arbeitenden Mehrstufenpressen, die einen kleinen Matrizenabstand erfordern, ist es nicht oder nur mit großem Aufwand möglich, die Greifer nebeneinander anzuordnen.

Aus der DE-A-37 04 939 ist eine Überführungsvorrichtung bekannt, bei der die Führungsbahnen der geschlossenen Kulissen in den beiden Greiferfingern angeordnet sind. Dadurch bedingt ist eine wesentlich größere Bauweise der Greiferfinger. die wiederum wesentlich höhere bewegte Massen bedeutet. Die Bauweise und Masse der Greiferfinger wird um so größer, je weiter der Greifer öffnen soll. Höhere zu bewegende Massen bedeuten eine niedrigere Arbeitsgeschwindigkeit und somit eine langsamere und dadurch teurere Produktion.

Aus der EP-A-0 245 694 ist eine Überführungsvorrichtung bekannt, die zwei sich nicht kreuzende Greifarme aufweist, an denen jeweils eine Rolle angebracht ist, die gegen ein Kurvenblech gelegt ist. Das Kurvenblech hat die Funktion, die Rollen entsprechend seiner Formgebung zu führen. Es bildet jedoch keine zweite Abstützung für die Greiferarme. Die Abstützungen eines Greiferarmes werden durch ein Drehgelenk und einen Exzenterbolzen gebildet. Darüber hinaus ist für jeden Greiferarm ein zusätzliches Kuppelglied erforderlich, was eine aufwendige und daher teure Konstruktion sowie zusätzliche zu bewegende Massen bedeutet. Dadurch wird die Vorrichtung sowohl in ihrer Herstellung als auch im Einsatz an der Umformmaschine teurer, da nur wesentlich niedrigere Arbeitsgeschwindigkeiten erreichbar sind.

Der vorliegenden Erfindung liegt die Aufgabe zugrunde, bei einer Überführungsvorrichtung der eingangs genannten Art die Möglichkeit zu schaffen, das Bewegungsgesetz bei einfacher Konstruktion und kleinen bewegten Massen für die Greiferfinger den individuellen Erfordernissen entsprechend optimal anpassen zu können.

Diese Aufgabe wird mit den in Anspruch 1 angegebenen Merkmalen gelöst.

Durch die geschlossene Ausbildung der Kurvenbahnen als Kulissen können sie zugleich als Führungs- und als Abstützungsorgan dienen, wodurch eine einfache und somit preisgünstige Bauweise erreicht wird. Es werden keine zusätzlichen bewegten Massen benötigt, wodurch höhere Arbeitsgeschwindigkeiten (kürzere Arbeitstakte) und somit eine schnellere und preisgünstigere Produktion ermöglicht wird.

Ein weiterer Nachteil der Lösung nach der deutschen Offenlegungsschrift 35 23 323 besteht darin, daß die lediglich am einen Ende schwenkbar und von diesem Ende aus etwa quer zur Überführungsvorrichtung bewegbar gehaltenen, langgestreckten Greiferfinger keinerlei weitere Führungsmittel aufweisen, so daß insbesondere gewisse unkontrollierte oder unkontrollierbare Bewegungen oder Auslenkungen der Greiferfinger quer zu deren Schwenkebene möglich sind. Die hieraus resultierenden Probleme bei der Werkstückaufnahme und -abgabe können - neben einem im Hinblick auf die Art der jeweiligen Werkstücke und der zum Umformen verwendeten Werkzeuge ungeeigneten Bewegungsgesetz für die Greifer - die Leistungsfähigkeit einer Umformmaschine oder Mehrstufenpresse erheblich mindern. Deshalb ist für eine sichere Führung der Greiferfinger in der Schwenkebene zu sorgen, so daß auch bei relativ hohen Arbeitstakten an der Umformmaschine oder Mehrstufenpresse sichere und präzise Aufnahme und Abgabe der Werkstücke an den betreffenden Werkzeugen bzw. an die betreffenden Werkzeuge gewährleistet ist. Diese kann mit einer Lösung gemäß Anspruch 7 erreicht werden.

In den Ansprüchen 2 bis 6 sowie 8 und 9 sind weitere vorteilhafte oder zweckmäßige Ausgestaltungen der erfindungsgemäßen Überführungsvorrichtung angegeben.

Anhand der Figuren 1 und 2 der Zeichnung wird die Erfindung im folgenden an einem Ausführungsbeispiel weiter erläutert.

Es zeigen
- Figur 1:: eine erfindungsgemäße Überführungsvorrichtung in der Vorderansicht, und
- Figur 2:: die Überführungsvorrichtung nach Figur 1 in der Seitenansicht im Schnitt entsprechend Schnittlinie II-II in Figur 1.

Die in der Zeichnung allgemein mit 1 bezeichnete Überführungsvorrichtung besteht im wesentlichen aus einem Überführungsträger 2 mit Greifervorrichtungen 6, 7 und 8. Die Greifervorrichtungen 6, 7 und 8 weisen jeweils einander paarweise zugeordnete Greiferfinger 9, 10 bzw. 11, 12 bzw. 13, 14 auf. Die am Überführungsträger 2 befestigten Greifervorrichtungen 6, 7 und 8 werden auf an sich bekannte Weise - und ähnlich wie beispielsweise in der deutschen Offenlegungsschrift 35 23 323 beschrieben - im Sinne des Pfeiles 52 in Figur 1 hin- und herbewegt, so daß die freien Enden der an den Greiferfingern 9 bis 14 befestigten Einsätze 53 bis 58 in an sich bekannter Weise zwischen Aufnahme- und Abgabepositionen 3, 4, 5 und 59 hin- und herbewegt werden. Diese Hin- und Herbewegung vollzieht sich in einer gedachten, mit 15 bezeichneten Überführungsebene (s. Figur 2).

Die Greiferfinger 9 bis 14 sind über entsprechende Lagerbohrungen, z. B. Lagerbohrung 40 für den Greiferfinger 10 (s. Figur 2), auf Gelenkzapfen 16, 17 bzw. 18, 19 bzw. 20, 21 schwenkbar gelagert, welche Gelenkzapfen die ersten Abstützungen für die Greiferfinger bilden. Die Gelenkzapfen 16 bis 21 befinden sich an Fortsätzen von Stößeln, die unter der Wirkung von Druckfedern stehen, so beispielsweise Fortsatz 41 am Stößel 42 mit Druckfeder 43 (s. Figur 2).

Ferner weisen die Greiferfinger 9 bis 14 Zapfen 22 bis 27 auf. Die Zapfen 22 bis 27 tragen jeweils eine von Laufrollen 28 bis 33. Die Laufrollen 28 bis 33 laufen auf Kulissen 34a, 34b bzw. 35a, 35b bzw. 36a, 36b, welche Kulissen jeweils die zweiten Abstützungen für die Greiferfinger 9 bis 14 darstellen.

Zwischen den Greiferfinger-Paaren 9, 10 bzw. 11, 12 bzw. 13, 14 sind Druckfedern 37, 38 bzw. 39 vorgesehen, die bewirken, daß die Laufrollen 28 bis 33 der zugehörigen Greiferfinger-Paare stets mit genügendem Druck an der jeweils zugehörigen Kulisse 34a bis 36b anliegen. - Im Hinblick auf einen möglichst hohen Arbeitstakt der Umformmaschine oder Mehrstufenpresse ist es aus ohne weiteres verständlichen Gründen außerdem zweckmäßig, wenn den Kulissen 34a bis 36b in bezug auf den Ablauf der Laufrollen 28 bis 33 funktionsmäßig parallel verlaufende Führungsflächen - selbstverständlich mit einem gewissen, geringfügigen Abstand zu den Rollen 28 bis 33 - zugeordnet sind. Solche Führungsflächen sind in der Zeichnung mit 64a, 65a, 65b, 66a und 66b bezeichnet.

Die Stößel für die Greiferfinger sind zwischen oberen und unteren Führungsbuchsen, so beispielsweise Führungsbuchsen 60 und 61 für den Stößel 42, in Richtung des Pfeiles 62 bewegbar geführt. Zur Steuerung der Stößel in Richtung des Pfeiles 62 ist als Steuerelement für die Stößel je ein zweiarmiger Hebel vorgesehen, der in an sich bekannter Weise am Überführungsträger wie in Figur 2 dargestellt schwenkbar gelagert ist und auf ebenfalls an sich bekannte Weise über eine Rolle von einem im Maschinentakt bewegten Lineal 50 gesteuert wird, wie es aus dem Stand der Technik an sich bekannt ist. Beispielsweise ist für den Stößel 42 als Steuerelement der Hebel 44 vorgesehen, dessen einer Arm 45 mit seinem freien Ende in einer Ausnehmung 46 des Stößels 42 eingreift und dort an einer Druckfläche 47 entgegen der Wirkung der Druckfeder 43 anliegt. Der andere, mit 48 bezeichnete Arm des Hebels 44 weist an seinem freien Ende eine Rolle 49 auf, über die der Hebel 44 von dem Lineal 50 etwa in Richtung des Pfeiles 63a im Maschinentakt gesteuert wird. Das Lineal 50 befindet sich am freien Ende eines im übrigen nicht weiter dargestellten Hebels 51, der im Maschinenrahmen entsprechend schwenkbar gelagert und angetrieben ist. Diese bekannte Konstruktion ermöglichst die Überlagerung der Bewegung des Überführungsträgers 2 mit den Greifervorrichtungen 6 bis 8 in Richtung des Pfeiles 52 mit den Steuerbewegungen des Hebels 51 in Richtung des Pfeiles 63a.

Aus der Darstellung der Zeichnung ist ohne weiteres zu entnehmen, daß sich bei entsprechender Steuerung der Stößel für die Greiferfinger diese mit der ihnen jeweils zugeordneten Laufrolle 28 bis 33 entlang der Kulisse 34a, 34b bzw. 35a, 35 b bzw. 36a, 36b bewegen. An dieser Stelle sei darauf hingewiesen, daß anstelle der in der Zeichnung dargestellten Lösung für den Kurvenverlauf der Kulissen selbstverständlich in einem entsprechenden Anwendungsfall auch als spezielle Lösung ein kreisbogenförmiger bzw. halbkreisbogenförmiger Kurvenverlauf für die Kulisse sinnvoll sein kann. Im übrigen braucht die Kulisse nicht - wie in der Zeichnung dargestellt - spiegelbildlich gleich ausgeführt zu sein, sondern die Kulisse für die Rolle des anderen Greiferfingers desselben Greiferfinger-Paares spiegelbildlich abweichenden Verlauf haben.

Weiterhin ist es möglich, anstelle einer Kulisse wie im Ausführungsbeispiel einen entsprechenden Kulissenstein vorzusehen, an dem die Rollen der Greiferfinger von außen her laufen.

Weiterhin ist eine Lösung denkbar, bei der anstelle von Rollen zum Abtasten der Kulissen oder Kurven stiftförmige Bahnabtaster verwendet werden. Dabei ist es möglich, die Kurvenbahnen am Überführungsträger vorzusehen und die Greiferfinger mit entsprechenden Bahnabtastern zu versehen.

Abgesehen von der grundsätzlich gegebenen Möglichkeit, die Kurvenbahnen spiegelbildlich gleich oder ungleich auszubilden und ihnen neben einem als Sonderfall möglichen kreisbogenförmigen bzw. halbkreisbogenförmigen Verlauf einen hiervon mehr oder weniger abweichenden Verlauf zu geben, ist es im Hinblick auf ein möglichst breites Anwendungsspektrum der Erfindung vorteilhaft, die Kurvenbahnen - in welcher Form auch immer - als auswechselbaren Einsatz auszubilden.

Zum störungsfreien Betrieb der betreffenden Maschine ist es weiterhin dienlich, wenn sich die Greiferfinger zumindest bis in den Bereich der zweiten Abstützungen beidseitig in einem entsprechend gabelförmig ausgebildeten Ende des Überführungsträgers - im Fall des Ausführungsbeispiels zwischen den Führungsplatten 63 und 64 - je in einer zur Überführungsebene 15 parallelen Ebene zu führen.

Außer der im Ausführungsbeispiel gezeigten Lösung, nur eine einzige Feder, nämlich die Druckfeder 37, 38 bzw. 39 zu verwenden, kann die Anordnung auch so getroffen werden, daß jeweils eine gesonderte Druckfeder für die beiden Greiferfinger eines Greiferfinger-Paares vorgesehen ist, deren eine Enden sich wie im Ausführungsbeispiel am Greiferfinger und deren andere Enden sich an einem an den Führungsplatten 63, 64 gelagerten Anschlag abzustützen, der den Bewegungen der Greiferfinger in Richtung des Pfeiles 62 folgen kann.

## Patentansprüche

1. Überführungsvorrichtung (1) an Maschinen zum fortschreitenden Formen von Werkstücken, insbesondere Querfördervorrichtung an Mehrstufenpressen,
a) mit einem Überführungsträger (2), der zwischen einer Aufnahmeposition und einer Abgabeposition hin- und herbewegbar ist,
b) mit paarweise einander zugeordneten, am Überführungsträger (2) gelagerten, sich nicht kreuzenden, zusammen je einen Greifer bildenden, langgestrecketen Greiferfingern (9, 10 bzw. 11, 12 bzw. 13, 14),
c) mit je einer an dem vom freien Ende (53, 54, 55, 56, 57, 58) der Greiferfinger (9 bis 14) entfernten Ende vorgesehenen, ein Schwenken der Greiferfinger (9 bis 14) in der Überführungsebene (15) und ein Bewegen der Greiferfinger (9 bis 14) im wesentlichen quer zur Überführungsrichtung (52) ermöglichenden ersten Abstützung (16, 17, 18, 19, 20, 21) für die Greiferfinger (9 bis 14) an einem Stößel (42),
d) mit je einer auf den Stößel (42) im Sinne des Schließens des Greifers wirkenden Feder (43),
e) mit je einem entgegen der Wirkung der Feder (43) auf den Stößel (42) wirkenden Steuerelement (44),
f) mit je die Schwenkbewegung der Greiferfinger (9 bis 14) in Abhängigkeit von deren quer zur Überführungsrichtung (52) erfolgenden Bewegung in vorbestimmten Maße steuernden Führungsmitteln, die als Kurvenbahnen (34a, 34b bzw. 35a, 35b bzw. 36a, 36b) mit Bahnabtaster (28, 29 bzw. 30, 31 bzw. 32, 33) ausgebildet sind,
g) mit je einer in gleichbleibendem Abstand zu den Kurvenbahnen (34a, 34b bzw. 35a, 35b bzw. 36a, 36b) derart verlaufenden weiteren Kurvenbahn (64a, 64b bzw. 65a, 65b bzw. 66a, 66b), daß die Kurvenbahnen geschlossene Kulissen bilden, in denen die den Greiferfingern (9 bis 14) zugeordneten Zapfen (22, 23 bzw 24, 25 bzw. 26, 27), führend angeordnet sind und jeweils die zweite Abstützung der Greiferfinger (9 bis 14) bilden,
h) wobei die Kulissen am Überführungsträger (Führungsplatten 63, 64) vorgesehen sind, denen jeweils ein an den Greiferfingern (9 bis 14) gelagerter Bahnabtaster (Rollen 28 bis 33) zugeordnet ist.

2. Vorrichtung nach Anspruch 1, **dadurch gekennzeichnet**, **daß** die Kurvenbahnen (34a bis 36b, 64a bis 66b) der Kulissen spiegelbildlich gleichen Verlauf haben.

3. Vorrichtung nach Anspruch 1, **dadurch gekennzeichnet**, **daß** die Kurvenbahnen (34a bis 36b, 64a bis 66b) der Kulissen spiegelbildlich ungleichen Verlauf haben.

4. Vorrichtung nach einem der vorherigen Ansprüche, **dadurch gekennzeichnet**, **daß** die Kurvenbahnen (34a bis 36b, 64a bis 66b) der Kulissen kreisbogenförmig verlaufen.

5. Vorrichtung nach Anspruch 4, **dadurch gekennzeichnet**, **daß** die Kurvenbahnen (34a bis 36b, 64a bis 66b) der Kulissen als zylindermantelförmige Bahnen am Überführungsträger (Führungsplatten 63,64) vorgesehen sind.

6. Vorrichtung nach einem oder mehreren der vorherigen Ansprüche, **dadurch gekennzeichnet**, **daß** die Kulissen als auswechselbarer Einsatz ausgebildet sind.

7. Vorrichtung nach einem der vorherigen Ansprüche, **dadurch gekennzeichnet**, **daß** sich die Greiferfinger (9 bis 14) zumindest bis in den Bereich der Zapfen (22 bis 27) beidseitig in einem entsprechend gabelförmig ausgebildeten Ende des Überführungsträgers (Führungsplatten 63, 64) je einer zur Überführungsebene (15) parallelen Ebene führen.

8. Vorrichtung nach einem oder mehreren der Ansprüche 1 bis 7, **dadurch gekennzeichnet**, **daß** in einem von den ersten Abstützungen (16 bis 21) entfernten Bereich die Greiferfinger (9 bis 14) über eine Feder (37, 38 bzw. 39) derart miteinander verbunden sind, daß die Bahnabtaster (Rollen 28 bis 33) in Anlage an der jeweiligen Kurvenbahn (34a bis 36b bzw. 64a bis 66b) der Kulisse gehalten werden.

9. Vorrichtung nach einem oder mehreren der Ansprüche 1 bis 7, **dadurch gekennzeichnet**, **daß** sich in einem von den ersten Abstützungen entfernten Bereich die Greiferfinger (9 bis 14) an einem Ende an je einer Feder abstützen, deren andere Enden sich am Überführungsträger abstützen, so daß die Bahnabtaster unabhängig von einander in Anlage an der jeweiligen Kurvenbahn (34a bis 36b bzw. 64a bis 66b) der Kulisse gehalten werden.

## Claims

1. A transfer device (1) in machines for the progressive forming of workpieces, more particularly a cross-transfer device in multistage presses, having:
a) a transfer support (2) which can be moved forwards and backwards between a reception position and a delivery position,
b) elongate non-crossing gripper fingers (9, 10; 11, 12; 13, 14) which are mounted associated with one another in pairs on the transfer support (2) and cooperate to form a gripper,
c) a first support (16, 17, 18, 19, 20, 21) for the gripper fingers (9 to 14) on a tappet (42) which is provided at the end remote from the free end (53, 54, 55, 56, 57, 58) of the gripper fingers (9 to 14) and which enables the gripper fingers (9 to 14) to pivot in the transfer plane (15) and also enables the gripper fingers (9 to 14) to move substantially transversely of the transfer direction (52),
d) a spring (43) operating on the tappet (42) in the direction of closing the gripper,
e) a control element (44) operating on the tappet (42) against the force of the spring (43),
f) guide means which take the form of curved tracks (34a, 34b; 35a, 35b; 36a, 36b) with track scanners (28, 29; 30, 31; 32, 33) and which control the pivoting movement of the gripper fingers (9 to 14) to a predetermined extent in dependence of their movement taking place transversely of the transfer direction (52),
g) a curved track (64a, 64b; 65a, 65b; 66a, 66b) so extending at a constant distance from the curved tracks (34a, 34b; 35a, 35b; 36a, 36b) that the curved tracks form closed slides in which the pins (22, 23; 24, 25; 26, 27) associated with the gripper fingers (9 to 14) are guidably disposed and which form the second support of the gripper fingers (9 to 14),
h) the slides being provided on the transfer support (guide plates 63, 64) and each having an associated track scanner (rollers 28 to 33) mounted on the gripper fingers (9 to 14).

2. A device according to claim 1, **characterized in that** the curved tracks (34a to 36b; 64a to 66b) of the slides follow the same course when viewed laterally inverted.

3. A device according to claim 1, **characterized in that** the curved tracks (34a to 36b; 64a to 66b) of the slides follow a different course when viewed laterally inverted.

4. A device according to one of the preceding claims, **characterized in that** the curved tracks (34a to 36b; 64a to 66b) of the slides follow the course of the arc of a circle.

5. A device according to claim 4, **characterized in that** the curved tracks (34a to 36b; 64a to 66b) of the slides take the form of generatrix-shaped tracks on the transfer support (guide plates 63, 64).

6. A device according to one of the preceding claims, **characterized in that** the slides take the form of an interchangeable insert.

7. A device according to one of the preceding claims, **characterized in that** at least as far as the zone of the pins (22 to 27), the gripper fingers (9 to 14) extend on both sides in a correspondingly forked end of the transfer support (guide plates 63, 64) in a plane parallel with the transfer plate (15).

8. A device according to one or more of claims 1 to 7, **characterized in that** in a zone remote from the first supports (16 to 21) the gripper fingers (9 to 14) are so interconnected via a spring (37, 38; 39) that the track scanners (rollers 28 to 33) are retained bearing against the particular curved track (34a to 36b; 64a to 66b) of the slide.

9. A device according to one or more of claims 1 to 7, **characterized in that** in a zone remote from the first supports the gripper fingers (9 to 14) each bear at one end against a spring, their other ends so bearing against the transfer support that the track scanners are retained independently of one another bearing against the particular curved track (34a, to 36b; 64a to 66b) of the slide.

## Revendications

1. Dispositif de transfert (1) dans des machines de formage progressif de pièces, en particulier dispositif de transport transversal dans des presses à étages multiples,
a) avec un support de transfert (2) qui est mobile en vaet-vient entre une position de réception et une position de livraison,
b) avec des doigts de griffes allongées (9, 10 ou respectivement 11, 12 ou respectivement 13, 14) adjoints les uns au autres par paires, montées sur le support de transfert (2), ne se croisant pas, formant ensemble chaque fois une griffe,
c) avec chaque fois un premier appui (16, 17, 18, 19, 20, 21) pour les doigts de griffes (9 à 14) sur un coulisseau (42), disposé à l'extrémité libre (53, 54, 55, 56, 57, 58), permettant un pivotement des doigts de griffes (9 à 14) dans un plan de transfert (15) et un déplacement des doigts de griffes (9 à 14) essentiellement transversalement à la direction de transfert (52),
d) avec chaque fois un ressort (43) agissant sur le coulisseau (42) dans le sens d'une fermeture de la griffe,
e) avec chaque fois un élément de commande (44) agissant sur le coulisseau (42) à l'encontre de l'action du ressort (43),
f) avec chaque fois des moyens de guidage, qui sont réalisés sous forme de chemins incurvés (34a 34b ou respectivement 35a, 35b ou respectivement 36a, 36b) avec détecteur de chemin (28, 29 ou respectivement 30, 31 ou respectivement 32,33), commandant en quantité prédéterminée le déplacement de pivotement des doigts de griffes (9 à 14) en fonction de leur déplacement se produisant transversalement à la direction de transfert (52),
g) avec chaque fois un chemin incurvé supplémentaire (64a, 64b ou respectivement 65a, 65b ou respectivement 66a, 66b) s'étendant à une distance qui reste constante par rapport aux chemins incurvés (34a, 34b ou respectivement 35a, 35b, ou respectivement 36a, 36b) de telle manière que les chemins incurvés forment des coulisses fermées dans lesquelles sont disposés à guidage les tourillons (22, 23 ou respectivement 24, 25 ou respectivement 26,27) adjoints aux doigts de griffes (9 à 14) et forment respectivement le second appui des doigts de griffes (9 à 14),
h) les coulisses étant disposées sur le support de transfert (plaques de guidage 63, 64), un détecteur de chemin (rouleaux 28 à 33) monté sur les doigts de griffes (9 à 14) leur étant respectivement adjoint.

2. Dispositif selon la revendication 1,
caractérisé en ce que les chemins incurvés (34a à 36b, 64a à 66b) des coulisses ont un tracé inversé identique.

3. Dispositif selon la revendication 1,
caractérisé en ce que les chemins incurvés (34a à 36b, 64a à 66b) des coulisses ont un tracé inversé différent.

4. Dispositif selon l'une des revendications précédentes,
caractérisé en ce que les chemins incurvés (34a à 36b, 64a à 66b) des coulisses s'étendent en forme d'arcs de cercle.

5. Dispositif selon la revendication 4,
caractérisé en ce que les chemins incurvés (34a à 36b, 64a à 66b) des coulisses sont disposés sur le support de transfert (plaques de guidage 63, 64) sous forme de chemins en forme de chemises cylindriques.

6. Dispositif selon une ou plusieurs des revendications précédentes,
caractérisé en ce que les coulisses sont réalisées sous forme d'inserts interchangeables.

7. Dispositif selon l'une des revendications précédentes,
caractérisé en ce que les doigts de griffes (9 à 14) se guident au moins jusque dans la zone des tourillons (22 à 27) des deux côtés, dans une extrémité du support de transfert (plaques de guidage 63, 64) réalisée en correspondance en forme de fourche, chaque fois dans un plan parallèle au plan de transfert (15).

8. Dispositif selon une ou plusieurs des revendication 1 à 7,
caractérisé en ce que, dans une zone éloignée des premiers appuis (16 à 21), les doigts de griffes (9 à 14) sont reliés les uns aux autres par un ressort (37, 38 ou respectivement 39) de telle manière que les détecteurs de chemins (rouleaux 28 à 33) sont maintenus en appui sur le chemin incurvé (34a à 36b ou respectivement 64a à 66b) respectif de la coulisse.

9. Dispositif selon une ou plusieurs des revendications 1 à 7,
caractérisé en ce que, dans une zone éloignée des premiers appuis les doigts de griffes (9 à 14) s'appuient à une extrémité, chacun sur un ressort dont l'autre extrémité s'appuie sur le support de transfert, de telle sorte que les détecteurs de chemins sont maintenus indépendamment les uns des autres en appui sur le chemin incurvé (34a à 36b ou respectivement 64 à 64b) respectif de la coulisse.
